# EUROPÄISCHE PATENTSCHRIFT

(11) **EP 0 873 220 B1**
(45) Veröffentlichungstag und Bekanntmachung des Hinweises auf die Patenterteilung: **27.03.2002**
(21) Anmeldenummer: 97910259.7
(22) Anmeldetag: 04.10.1997
(51) Int. Cl.: B24C 5/04, B05B 1/00, B24C 1/04

(54) **MODULARER ABRASIVMITTELWASSERSTRAHL-SCHNEIDKOPF**
MODULAR ABRASIVE MEDIUM WATER JET CUTTING HEAD
TETE DE COUPE MODULAIRE A AGENT ABRASIF ET A JET D'EAU

(30) Priorität: 04.10.1996 DE 19640921
(43) Veröffentlichungstag der Anmeldung: 28.10.1998
(73) Patentinhaber: TRUMPH Sachsen GmbH, 01902 Neukirch (DE)
(72) Erfinder: GÜNTHER, Ulrich, D-01665 Meissen (DE); LEMMIN, Lutz, D-01187 Dresden (DE); STREHLE, Rainer, D-02681 Wilthen (DE); THONIG, Harry, D-01904 Neukirch (DE)
(86) Internationale Anmeldenummer: DE9702290
(87) Internationale Veröffentlichungsnummer: WO9815385

(56) Entgegenhaltungen:
- WO-A-94/27785
- DE-A- 3 708 608
- DE-A- 4 313 704
- US-A- 4 449 332
- US-A- 4 478 368
- US-A- 4 872 293
- US-A- 5 018 670

## Beschreibung

Die Erfindung betrifft einen modularen Abrasivmittelwasserstrahl-Schneidkopf mit gezielter Abrasivmittelzugabe (siehe z.B. DE-A-4 313 704).

Es ist bekannt, in den Schneidwasserstrahl ein Abrasivmittel wie Granate oder Korunde zu mischen, um die Schneidwirkung des Schneidwasserstrahls zu vergrößern. Dazu wird das Abrasivmittel in einer Mischkammer, die von dem Wasserstrahl senkrecht durchströmt wird, dem Wasserstrahl von der Seite möglichst auf den gesamten Umfang gleichmäßig zugeführt (EP 221236).

Um Auskolkungen in der Mischkammer durch das Abrasivmittel zu vermeiden, ist es bekannt, diese durch abgelagertes Abrasivmittel zu schützen (DEOS 3844344), so daß das Abrasivmittel durch Spritzwasser in den Wasserstrahl gezielt und direkt hineingewaschen wird. Um dies zu verstärken, wird das Abrasivmittel beschleunigt unter einem spitzen Winkel (GM 9402936.9) und unter Druck (DE-OS 4005691) in die Mischkammer gegeben.

Um die Fokussierdüse vor der Wirkung des Abrasivmittels zu schützen, wird der Schneidstrahl mit einem Wassermantel umhüllt (DE-OS 4005691). Zur besseren Einmischung des Abrasivmittels in den Wasserstrahl ist es bekannt, die Fokussierdüse trichterförmig an der Einlaßseite zu erweitern (EP 110529).

Nach der OS-DE 3516103 ist ein gleichmäßig mit abrasiven Partikeln befrachteter Schneidstrahl Bedingung für einen sauberen, gleichmäßigen Schnitt. Bei der einseitig.ungleichmäßigen Verteilung der Partikel in der Mischkammer und der somit ungezielten Partikelzufuhr zum Umfang des die Mischkammer zentral durchströmenden Wasserstrahls der vorher beschriebenen Schneidköpfe ergibt sich kein gleichförmiger Partikelstrahl, wie er erwünscht ist. Ein asymmetrisch befrachteter Mischstrahl kann einen ungleichmäßigen Schnitt und einen einseitigen Verschleiß der Fokussierdüse bewirken.

Genaue Untersuchungen haben ergeben, daß nur die an der Oberfläche in Schnittrichtung des Mischstrahles befindlichen Abrasivpartikel eine Schnittleistung bringen. Die im Inneren des Schneidstrahles oder an der der Schnittrichtung abgekehrten Seite des Strahles befindlichen Abrasivpartikel bringen keine Schnittleistung.

Zweck und Aufgabe der Erfindung ist es, auf die Oberfläche des Schneidstrahles in der jeweiligen Schnittrichtung Abrasivpartikel aufzubringen, um damit die Schnittleistung bei Verringerung des Abrasivmitteleinsatzes zu erhöhen.

Erfindungsgemäß wird die Aufgabe durch die kennzeichnenden Merkmale des 1. Patentanspruches gelöst. Vorteilhafte Ausführungen der Erfindung sind Gegenstand der Unteransprüche.

Die Erkenntnis, daß nur die an der Oberfläche des Schneidstrahls in der Schnittrichtung befindlichen abrasiven Partikel wirksam werden, führt dazu, daß die bisher bekannte Mischkammer mit einem Dosiereinsatz gefüllt ist, dessen Bohrung der Durchlauf des Schneidstrahls ist, an den sich eine Aufweitung seitlich anschmiegt. Von dieser Aufweitung aus werden bei einem Verhältnis des Durchmessers der Abrasivpartikel zu dem des Schneidstrahl von etwa 1 : 4 auf die Oberfläche des Schneidstrahles in einer Spur von 30° bis 60° Breite Abrasivpartikel aufgebracht. Durch eine entsprechend den Schneidparametern gesteuerte Drehung des Schneidkopfes oder des Dosiereinsatzes um die Achse des Schneidstrahles erfolgt der Austritt der mit Abrasivmittel belegten Spur aus der Fokussierdüse an der zur Schnittrichtung stehenden Seite des Schneidstrahls. Durch Verwendung eines Dosiereinsatzes mit mehreren gleichmäßig um den Schneidstrahl verteilten Aufweitungen zur Zuführung der Abrasivpartikel, von denen jeweils nur die ungefähr in Schnittrichtung befindliche/n Aufweitung/en mit Abrasivpartikeln beschickt ist/sind, kann der Drehwinkel für den Schneidkopf verringert bzw. der Schneidkopf starr befestigt werden. In dem modularen Abrasivmittelwasserstrahl-Schneidkopf befindet sich ein Justierelement, mit dem einzeln und/oder komplett zur Sicherung der Fluchtung der strahlführenden Elemente und damit zur Sicherung einer Kollimination der strahlbildenden Kopfkomponenten eine Justage dieser Teile erfolgt.

Die Erfindung soll nachstehend an Hand eines Ausführungsbeispiels näher erläutert werden. Die zugehörige Zeichnung zeigt in
- Fig. 1: einen Längsschnitt durch einen modularen Schneidkopf im Prinzip
- Fig. 2: einen Dosiereinsatz im Längsschnitt
- Fig. 3: einen Dosiereinsatz im Querschnitt

Ein modularer Schneidkopf 1 ist an einem Kollimationsrohr 2 mit einem Hochdruckanschluß 3 angeschlossen. Vor dem Ende des Kollimationsrohrs 2 steht ein Düsenstein 4. Von Düsenstein 4 ausgehend durchläuft den gesamten modularen Schneidkopf 1 entlang dessen Mittelachse 5 ein Zentralkanal 6. Der modulare Schneidkopf 1 wird von einem Gehäuse 7 ummantelt, das mit einem Fokussierdüsenhalter 8 abgeschlossen ist. Durch Schrauben 9 wird der modulare Schneidkopf 1 gehaltert.

Im Innenraum des Gehäuses 7 befindet sich eine Mischkammer 10, die einen mit einer Aufweitung 11 versehenen Dosiereinsatz 12 enthält. Mit einer Distanzscheibe 13 wird der Dosiereinsatz 12 in der Mischkammer 10 positioniert. In die Mischkammer 10 mündet seitlich eine Abrasivmittelzuleitung 14. Vor der Abrasivmittelzuleitung 14 befindet sich die Aufweitung 11. An die Mischkammer 10 schließt sich in Achsrichtung des modularen Schneidkopfs 1 eine von dem Fokussierdüsenhalter 8 gehaltene Fokussierdüse 15 an. Ein von dem Düsenstein 4 erzeugter Hochgeschwindigkeitswasserstrahl 16 durchströmt in Achsrichtung entlang der Mittelachse 5 den modularen Schneidkopf 1 im Zentralkanal 6. Im Dosiereinsatz 12 wird auf einen Mantelausschnitt des Hochgeschwindigkeitswasserstrahls 16 eine Spur Abrasivmittel aufgebracht. Dazu befindet sich eine Bohrung 18 in der Mitte des Dosiereinsatz 12, der mittels einer Nut 17 fixiert ist. Die Bohrung 18 hat einen ungefähr der Stärke des Hochgeschwindigkeitswasserstrahls 16 entsprechendem Durchmesser. Die Wandung der Bohrung 18 ist durch die Aufweitung 11 aufgeschnitten. Das Abrasivmittel wird nur auf dem vor der Aufweitung 11 befindlichen Mantelausschnitts des Hochgeschwindigkeitswasserstrahls 16 aufgebracht. Der modulare Schneidkopf 1 wird beim Schneiden so gedreht, daß am Ausgang der Fokussierdüse 15 die Spur des Abrasivmittels stets auf der in Schnittrichtung befindlichen Seite des Hochgeschwindigkeitswasserstrahls 16 austritt.

**Aufstellung der verwendeten Bezugszeichen:**
- 1: Schneidkopf
- 2: Kollimationsrohr
- 3: Hochdruckanschluß
- 4: Düsenstein
- 5: Mittelachse
- 6: Zentralkanal
- 7: Gehäuse
- 8: Fokussierdüsenhalter
- 9: Schraube
- 10: Mischkammer
- 11: Aufweitung
- 12: Dosiereinsatz
- 13: Distanzscheibe
- 14: Abrasivmittelzuleitung
- 15: Fokussierdüse
- 16: Hochgeschindigkeitswasserstrahl
- 17: Nut
- 18: Bohrung

## Patentansprüche

1. Modularer Abrasivmittelwasserstrahl-Schneidkopf (1) mit einen Hochgeschwindigkeitswasserstrahl (16) abgebender Düse (4), vom Hochgeschwindigkeitswasserstrahl (16) durchlaufener Mischkammer (10), Abrasivmittelzuleitung (14) und den Ausgang der Mischkammer (10) bildender Fokussierdüse (15), **dadurch gekennzeichnet, daß** sich in der Mischkammer (10) ein Dosiereinsatz (12) mit einer Bohrung (18) zur Aufnahme des Hochgeschwindigkeitswasserstrahls (16) befindet, dessen Bohrung (18) seitlich eine Aufweitung (11) hat, die sich an den Durchlauf des Hochgeschwindigkeitswasserstrahls (16) anschmiegt und von der aus eine an der Fokussierdüse (15) auf der in Schnittrichtung befindlichen Seite des Hochgeschwindigkeitswasserstrahls (16) austretende Spur von Abrasivmittel auf die Mantelfläche des Hochgeschwindigkeitswasserstrahls (16) gegeben wird.

2. Modularer Abrasivmittelwasserstrahl-Schneidkopf (1) nach Anspruch 1, **dadurch gekennzeichnet, daß** die Aufweitung (11) zu einem Schlitz verengt ist, der nur wenig breiter als der Durchmesser der stärksten Abrasivmittelpartikel ist.

3. Modularer Abrasivmittelwasserstrahl-Schneidkopf (1) nach Anspruch 1, **dadurch gekennzeichnet, daß** der Schneidkopf (1) um die Achse des Hochgeschwindigkeitswasserstrahles (16) drehbar ist.

4. Modularer Abrasivmittelwasserstrahl-Schneidkopf (1) nach Anspruch 1, **dadurch gekennzeichnet, daß** der Dosiereinsatz (12) um die Achse des Hochgeschwindigkeitswasserstrahles (16) drehbar ist.

5. Modularer Abrasivmittelwasserstrahl-Schneidkopf (1) nach Anspruch 1, **dadurch gekennzeichnet, daß** der Dosiereinsatz (12) um den Durchlauf des Hochgeschwindigkeitswasserstrahls (16) verteilt mehrere Aufweitungen (11) hat, von denen nur jeweils eine gesteuert mit Abrasivmittel beschickt ist.

6. Modularer Abrasivmittelwasserstrahl-Schneidkopf (1) nach den Ansprüchen 1 und 5, **dadurch gekennzeichnet, daß** in dem Dosiereinsatz (12) alternativ nur eine ungefähr in schnittrichtung befindliche Aufweitung (11) gesteuert geöffnet ist.

7. Modularer Abrasivmittelwasserstrahl-Schneidkopf(1) nach den Ansprüchen 1 und 5, **dadurch gekennzeichnet, daß** in dem Dosiereinsatz (12) mehrere ungefähr in Schnittrichtung befindliche Aufweitungen einzeln in Folge oder gleichzeitig geöffnet sind.

8. Modularer Abrasivmittelwasserstrahl-Schneidkopf (1) nach Anspruch 1, **dadurch gekennzeichnet, daß** an dem Dosiereinsatz (12) eine Vibrationsquelle angeschlossen ist.

9. Modularer Abrasivmittelwasserstrahl-Schneidkopf (1) nach Anspruch 1, **dadurch gekennzeichnet, daß** sich in der Fokussierdüse (15) eine mit der Aufweitung (11) in dem Dosiereinsatz (12) korespondierende Führungsnut befindet.

10. Modularer Abrasivmittelwasserstrahl-Schneidkopf (1) nach Anspuch 1, **dadurch gekennzeichnet, daß** er ein Justierelement zur Fluchtung der strahlführenden Elemente enthält.

## Claims

1. Modular abrasive agent water jet cutting head (1) with a nozzle (4) issuing a high-speed water jet (16), a mixing chamber (10) through which the high-speed water jet (16) passes, an abrasive agent supply line (14) and a focussing nozzle (15) forming the outlet of the mixing chamber (10), wherein a dosing unit (12) with a hole (18) for receiving the high-speed water jet (16) is located in the mixing chamber (10), the hole (18) of which has an expansion (11) laterally, which is joined closely with the passage for the high-speed water jet (16) and from which a track of abrasive agent emerging on the focussing nozzle (15) on the side of the high-speed water jet (16) located in the cutting direction is given.

2. Modular abrasive agent water jet cutting head (1 ) in accordance with Claim 1, wherein the expansion (11) is narrowed to a slit, which is only slightly wider than the diameter of the thickest particle of abrasive agent.

3. Modular abrasive agent water jet cutting head (1) in accordance with Claim 1, wherein the cutting head (1) can be turned around the axis of the high-speed water jet (16).

4. Modular abrasive agent water jet cutting head (1) in accordance with Claim 1, wherein the dosing unit ( 12) can be rotated around the axis of the high-speed water jet (16).

5. Modular abrasive agent water jet cutting head (1) in accordance with Claim 1, wherein the dosing unit (12) has several expansion (11) distributed around the passage of the high- speed water jet (16), of which expansions in each case only one is charged with abrasive agent in a controlled fashion.

6. Modular abrasive agent water jet cutting head (1 ) in accordance with Claims 1 and 5, wherein in the dosing unit (12) alternatively only one expansion located approximately in the direction of cutting is opened in a controlled fashion.

7. Modular abrasive agent water jet cutting head (1 ) in accordance with Claims 1 and 5, wherein several expansions in the dosing unit (12), located approximately in the cutting direction, are opened individually in sequence or simultaneously.

8. Modular abrasive water jet cutting head (1 ) in accordance with Claim 1, wherein a vibration source is connected to the dosing unit (12).

9. Modular abrasive agent water jet cutting head ( 1 ) in accordance with Claim 1, wherein a guide groove corresponding with the expansion (11) in the dosing unit (12) is located in the focussing nozzle (15).

10. Modular abrasive agent water jet cutting head (1) in accordance with Claim 1, wherein it contains an adjusting element for aligning the jet-guiding elements.

## Revendications

1. Tête modulaire de découpage à jet d'eau additionnée de produit abrasif (1) équipée d'une buse (4) projetant un jet d'eau à grande vitesse (16), buse de focalisation (15) formant chambre de mélange (10) traversée par le jet d'eau à grande vitesse (16), conduite d'alimentation en produit abrasif et la sortie de la chambre de mélange (14) **caractérisées par le fait que** dans la chambre de mélange (10) se trouve un élément de dosage rapporté (12) muni d'un alésage (18) pour recevoir le jet d'eau à grande vitesse (16), dont l'alésage (18) présente un évasement qui vient affleurer le passage du jet d'eau à grande vitesse et donne sur l'enveloppe du jet d'eau à grande vitesse (16) une trace de produit abrasif sortant à la buse de focalisation (15) du côté du jet d'eau à grande vitesse (16) se trouvant dans le sens de coupe.

2. Tête modulaire de découpage à jet d'eau additionnée de produit abrasif (1) conforme à la demande 1, **caractérisée par le fait que** l'évasement 11 est rétréci en une fente qui n'est que légèrement plus large que le diamètre de la plus grosse particule de produit abrasif.

3. Tête modulaire de découpage à jet d'eau additionnée de produit abrasif (1) conforme à la demande 1, **caractérisée par le fait que** la tête de découpage (1) peut être tournée autour de l'axe du jet d'eau à grande vitesse (16).

4. Tête modulaire de découpage à jet d'eau additionnée de produit abrasif (1) conforme à la demande 1, **caractérisée par le fait que** l'élément de dosage rapporté (12) peut être tourné autour de l'axe du jet d'eau à grande vitesse (16)

5. Tête modulaire de découpage à jet d'eau additionnée de produit abrasif (1) conforme à la demande 1, **caractérisée par le fait que** l'élément de dosage rapporté (12) présente plusieurs évasements (11) repartis autour du passage du jet d'eau à grande vitesse (16) dont respectivement un seul est alimenté en produit abrasif avec pilotage.

6. Tête modulaire de découpage à jet d'eau additionnée de produit abrasif (1) conforme aux demandes 1 et 5, **caractérisée par le fait que** dans l'élément de dosage rapporté (12) alternativement seul un seul évasement (11) situé approximativement dans le sens de coupe est ouvert avec pilotage.

7. Tête modulaire de découpage à jet d'eau additionnée de produit abrasif (1) conforme aux demandes 1 et 5 , **caractérisée par le fait que** dans l'élément de dosage rapporté (12) plusieurs évasements (11) situés approximativement dans le sens de coupe sont ouverts successivement ou simultanément.

8. Tête modulaire de découpage à jet d'eau additionnée de produit abrasif (1) conforme à la demande 1, **caractérisée par le fait que** l'élément de dosage rapporté (12) est relié à une source de vibrations.

9. Tête modulaire de découpage à jet d'eau additionnée de produit abrasif (1) conforme à la demande 1, **caractérisée par le fait que** la buse de focalisation (15) présente une rainure de guidage correspondant avec l'évasement (11) dans l'élément de dosage rapporté (12).

10. Tête modulaire de découpage à jet d'eau additionnée de produit abrasif (1) conforme à la demande 1, **caractérisée par le fait qu'**elle contient un élément d'ajustement pour l'alignement des éléments dirigeant le jet.
